# FASCICULE DE BREVET EUROPEEN

(11) **EP 0 005 879 B1**
(45) Date de publication et mention de la délivrance du brevet: **19.05.1982**
(21) Numéro de dépôt: 79200247.9
(22) Date de dépôt: 21.05.1979
(51) Int. Cl.: A45C 5/14, B62B 1/00

(54) **Valise avec roulettes**
Handkoffer mit Laufrollen
Suitcase with rollers

(30) Priorité: 26.05.1978 FR 7816941
(43) Date de publication de la demande: 12.12.1979
(73) Titulaire: Superior S.A., F-25009 Besançon (FR)
(72) Inventeur: Castanier, Philippe, F-25870 Geneuille (FR)
(74) Mandataire: Silhol, Christian Maurice Alfred

## Description

L'invention concerne les bagages à main et particulièrement une valise comportant deux coques assemblées d'un côté par une charnière, de l'autre par des moyens de préhension et de fermeture verrouillable.

Dans ce domaine on connaît de nombreux modèles de valises réalisées en matière plastique thermo-formable ou injectable. Le facteur limitant les dimensions de ces valises est le poids tant du contenant que du contenu, à la fois pour obéir à des contraintes imposées par le transporteur, aérien par exemple, et à celles qui résultent de la capacité de l'usager à déplacer aisément sa valise entre les points de départ et d'arrivée des transports publics ou privés.

Dès qu'une valise est un peu importante, pour que sa capacité corresponde aux nombreux impedimenta que l'on veut y loger, se pose le problème de son déplacement jusqu'au moyen de transport utilisé, particulièrement dans les gares ou aérogares.

Dans les pays où l'on tient compte du confort des voyageurs, des chariots sont mis à la disposition du public. Il existe également des dispositifs à roulettes, amovibles ou adhérents, mais outre leur encombrement et leur poids, la commodité de leur emploi n'est pas toujours évidente.

Le document DE-A-2 005 520 décrit une valise pourvue, sur l'un de ses chants d'extrémité, de moyens de roulement permettant de la déplacer dans deux positions différentes, l'une de manière que les faces latérales soient plus ou moins fortement inclinées par rapport au plan de roulement autour du bord le plus long, l'autre, de façon que la valise soit plus ou moins inclinée autour du bord le plus court. Ce document ne donne pas de précision sur les parties constitutives principales de la valise et de son mode de fermeture.

Le but de l'invention consiste à réaliser une valise comportant des moyens de roulement incorporés, immédiatement disponibles, dont le poids et l'encombrement soient aussi réduits que possible et qui permettent de faire rouler la valise soit presque à plat soit sur chant.

A cette fin, la valise selon l'invention comporte, sur un chant d'extrémité, deux moyens de roulement permettant un déplacement soit dans une première direction parallèle aux faces latérales, soit dans une deuxième direction perpendiculaire à la première, elle est munie d'au moins une poignée.

Cette valise est caractérisée par le fait que les deux moyens sont parallèles l'un à l'autre et disposés, chacun, le long d'un bord d'un chant d'extrémité de telle sorte qu'ils assurent, en outre, une assise stable et fixe de la valise sur le chant d'extrémité correspondant. Les principaux avantages d'une telle valise résident dans le fait qu'il est possible de la faire rouler sur un sol uniforme dans deux positions presque perpendiculaires l'une par rapport à l'autre, de l'immobiliser verticalement sur le chant porteur - les directions de roulement se neutralisant - le dispositif de roulement constituant un isolant sur un revêtement mouillé par la pluie.

Les moyens de roulement étant incorporés à la valise peuvent fonctionner instantanément sans préparation ni ajustage, aussi bien dans le couloir d'un wagon que sur le quai d'une gare, sur un tapis ou sur un revêtement quelconque. Leur poids intrinsèque est négligeable.

D'autres avantages ressortiront de la description de formes de réalisation, préférentielles mais non limitatives, et du dessin dans lequel
la figure 1 est une vue de trois quart,
les figures 1a, 1b, 1c sont des détails de la figure 1,
la figure 2 représente une coupe des moyens de roulement,
les figures 3 et 4 représentent des détails des moyens de roulement.

La figure 1 représente un exemple de réalisation dans lequel la valise est constituée par deux coques 1, 2 assemblées sur un cadre 3, ledit cadre n'étant pas indispensable lorsque les coques sont rigides. L'assemblage des coques est assuré, en l'absence de cadre, par une charnière d'un côté, des moyens de préhension du côté opposé.

Sur un des chants 10 de la coque 1, perpendiculaire à la charnière, sont placés des moyens de roulement à plat constitués par deux roulettes 11, 12, partiellement encastrées dans la coque 1.

Sur un des chants 20 de la coque 2, perpendiculaire à la charnière, sont placés des moyens de roulement sur chant constitués par deux roulettes 21, 22, partiellement encastrées dans la coque 2.

La figure 2 montre que les roulettes 11, 12 sont encastrées dans des alvéoles 13 contenant un support 14 de l'axe 15 de la roulette, ledit support 14 pouvant être séparé de l'alvéole 13 de façon à rendre amovibles les moyens de roulement à plat. Les axes 15 des roulettes 11, 12 sont alignés parallèlement à l'arête 16 de la coque 1, constituée par un plan coupé 17 dans le cas décrit, qui facilite le roulement à plat, c'est-à-dire les faces latérales 18, 28 étant fortement inclinées par rapport au plan de roulement (fig. 1a).

Les roulettes 21, 22 sont également encastrées dans des alvéoles 23 contenant chacune un support 24 de leur axe 25. Les supports 24 peuvent être séparés de leur alvéole 23 de façon à rendre amovibles les moyens de roulement sur chant. Les axes 25 sont parallèles entre eux et perpendiculaires à l'arête 26 de la coque 2 formant un pan coupé 27 dans le cas décrit.

Le niveau des axes 25 par rapport à la surface extérieure du chant 20 est calculé de façon que l'affleurement des roulettes 21, 22 soit suffisant pour permettre le déplacement sur chant de la valise, dans un couloir de wagon par exemple (fig. 1 b).

Les moyens de préhension sont constitués par une poignée, normalement située sur le chant opposé à celui de la charnière, dans un logement qui la contient entièrement dans sa position de repli et lui permet de recouvrir le dispositif de verrouillage d'une serrure fermant la valise.

Afin de faciliter la conduite de la valise sur ses roulettes, tant dans la position à plat (fig. 1a) que dans la position sur chant (fig. 1 b), une poignée 5 supplémentaire est placée sur le chant parallèle et opposé à celui 10, 20 qui porte les roulettes 11, 12, 21, 22.

Cette poignée 5 est située dans un logement 50 où elle s'escamote entièrement lorsqu'elle est en position de repos. Le fond 51 de ce logement constitue une paroi d'appui lorsque la poignée 5 est en position d'utilisation car elle bute contre cette paroi et permet ainsi de tenir la valise sur ses roulettes soit à plat soit sur chant.

Toutes les poignées de la valise sont munies d'un dispositif (fig. 1c) qui les maintient dans leur logement lorsqu'elles sont rabattues de façon à leur éviter les avaries qui pourraient résulter d'un déploiement intempestif dû aux vibrations d'une soute à bagage par exemple.

La poignée 5 pivote autour de deux axes 52 logés dans les parois latérales du logement 50, le point de pivotement des branches 53, 54. Chacune de ces extrémités comporte un bossage 530, 540 qui vient se loger dans au moins un évidement correspondant des parois latérales du logement 50, de façon que la poignée soit totalement rabattue dans ledit logement ou en position d'utilisation, l'élasticité des branches 53, 54 l'empêchant de pivoter toute seule autour de ses axes 52.

Dans une variante, les moyens de roulement sur chant sont constitués par deux roulettes placées à chacun des angles d'un coin de la valise, de part et d'autre du cadre. Dans cette forme de réalisation la valise ne comporte pas de pans coupés, sauf si un support de l'axe des roulettes est placé à l'extérieur des angles qui les supportent.

Les figures 3 et 4 permettent de voir comment les moyens de roulement sont amovibles. Le support 14 des axes 15 est une boîte comportant un rebord périphérique et des languettes 140 dépassant le fond de la boîte et comportant à leur extrémité libre et souple un bossage 141 biseauté.

Le support 14 est mis en place dans une alvéole 13, 23 de la valise, le fond de ladite alvéole comportant deux ouvertures rectangulaires 130 ayant des dimensions sensiblement égales à celles du bossage 141. La forme biseautée dudit bossage et son épaulement 142 permettent la fixation du support 14 à l'intérieur de l'alvéole 13.

Pour enlever ledit support de son alvéole il faut ouvrir la valise et presser sur les bossages 141 de façon à les rapprocher l'un de l'autre jusqu'à ce qu'ils repassent à travers les ouvertures 130.

## Revendications

1. Valise comportant sur un chant d'extrémité (10, 20) deux moyens de roulement (11, 12), (21, 22) permettant un déplacement soit dans une première direction parallèle aux faces latérales (18, 28), soit dans une deuxième direction perpendiculaire à la première, munie d'au moins une poignée (5), caractérisée par le fait que les deux moyens sont disposés, chacun, selon deux lignes parallèles, le long d'un bord (16,17), (26, 27) d'un chant d'extrémité (10, 20) de telle sorte qu'ils assurent, en outre, une assise stable et fixe de la valise sur le chant d'extrémité correspondant.

2. Valise selon la revendication 1, caractérisée par le fait que les moyens de roulement (11, 12) (21, 22) sont amovibles, constitués par des supports (14) de roulettes (11, 22) munis de languettes flexibles (140) pouvues sur leur extrémité libre d'un bossage (141) biseauté avec un épaulement (142), et par le fait que des alvéoles (13, 23) destinées à recevoir lesdits supports (14) sont aménagées à bonne place près des bords (16, 26) du chant d'extrémité (10, 20).

3. Valise selon la revendication 2, caractérisée par le fait qu'elle comporte deux poignées pour le transport, rabattables, disposées, l'une sur le chant comportant la serrure de la valise, l'autre (5) sur le chant de la valise opposé à celui qui porte les moyens de roulement, afin de faciliter l'utilisation de ceux-ci dans chaque direction de déplacement.

4. Valise selon la revendication 3, caractérisée par le fait que chaque poignée est encastrée dans un logement (50) de la coque qui la contient toute entière lorsqu'elle est rabattue, et par le fait qu'elle pivote autour de deux axes (52) qui la supportent pour prendre appui contre la paroi arrière (51) dudit logement, paroi limitant son pivotement lorsque la poignée est mise en position d'utilisation.

5. Valise selon la revendication 4, caractérisée par le fait que les branches (53, 54) de chaque poignée comportent un bossage (530, 540) à proximité de leur point de pivotement.

6. Valise selon la revendication 5, caractérisée par le fait que les parois latérales du logement (50) comportent au moins un évidement dont les dimensions correspondent à celles du bossage (530, 540) de façon à maintenir la poignée dans son logement en position rabattue.

## Claims

1. Luggage comprising on an edge (10, 20) two rolling means (11, 12) (21, 22) permitting a luggage movement either in a first direction parallel to the lateral faces (18, 28) or in a second direction perpendicular to said first direction, and provided with at least one handle (5), characterized by the fact that the two means are each disposed along two parallel lines and along one edge (16, 17) (26, 27) of a minor side (10, 20), whereby they further assure a stable and fixed seat of the luggage on the corresponding minor side (10, 20).

2. Luggage according to claim 1, characterized by the fact that the rolling means (11, 12) (21, 22) are detachable and consist of supports (14) of casters (11, 12) said support being provided with flexible lugs (140) having at their free end a bevelled rib (141) forming a shoulder (142), and that recesses (13, 23) adapted to receive said supports (14) are formed at a proper location adjacent the edges (16, 26) of the minor side (10, 20).

3. Luggage according to claim 2, characterized by the fact that it comprises two fold-down transport handles disposed the one on the major side comprising the luggage lock and the other (5) on the luggage minor side opposite the one provided with the rolling means, in order to facilitate the use of said rolling means in each direction of movement.

4. Luggage according to claim 3, characterized by the fact that each handle is recessed in a cavity (50) of the luggage shell which encloses it completely when folded, and that it pivots about two pivot pins (52) supporting same for bearing against the rear wall (51) of said cavity, said wall limiting its pivotal movement when the handle is in its operative position.

5. Luggage according to claim 4, characterized by the fact that the arms (53, 54) of each handle comprise a boss (530, 540) close to its pivot point.

6. Luggage according to claim 5, characterized by the fact that the lateral walls of the cavity (50) comprise at least one recess of which the dimensions match those of the bosses (530, 540) so as to retain the handle in its cavity when the handle is folded.

## Patentansprüche

1. Handkoffer mit zwei Rolleinrichtungen (11, 12) (21, 22) an einem Schmalseitenende zur Verschiebung in einer Richtung parallel zu den Seitenflächen (18, 28) und in einer anderen Richtung rechtwinklig hierzu sowie mit wenigstens einem Handgriff (5), dadurch gekennzeichnet, dass die beiden Rolleinrichtungen auf zwei parallelen Linien längs eines Randes (16, 17) (26, 27) eines Schmalseitenendes (10, 20) in der Weise angeordnet sind, dass sie ausserdem einen stabilen und festen Stand des Koffers auf dem betreffenden Schmalseitenende gewährleisten.

2. Handkoffer nach Anspruch 1, dadurch gekennzeichnet dass die Rolleinrichtung (11, 12) (21, 22) abnehmbar sind und aus Rollenträgern (14) (11, 12) mit einer biegsamen Lasche (140) bestehen, die an ihrem freien Ende einen abgeschrägten Wulst (141) mit einer Schulter (142) aufweist, und dass die Ausnehmungen (13, 23) zur Aufnahme der Träger (14) an geeigneter Stelle nahe den Rändern (16, 26) des Schmalseitenendes (10, 20) angeordnet sind.

3. Handkoffer nach Anspruch 2, dadurch gekennzeichnet, dass zwei einklappbare Handgriffe für den Transport vorgesehen sind, von denen der eine auf der Schmalseite mit dem Kofferschloss und der andere (5) auf der Kofferschmalseite gegenüber derjenigen mit den Rolle inrichtungen angeordnet ist, um deren Benutzung in jeder Verschieberichtung zu erleichtern.

4. Handkoffer nach Anspruch 3, dadurch gekennzeichnet, dass jeder Handgriff in einer Ausnehmung (50) in der Schale angeordnet ist, die ihn vollständig aufnimmt, wenn er eingeklappt ist, und dass er um zwei Achsen (52), die ihn tragen, schwenkbar ist, um an die Rückwand (51) dieser Ausnehmung anzuschlagen, die seine Schwenkbewegung begrenzt, sobald der Handgriff in die Gebrauchsstellung gebracht wird.

5. Handkoffer nach Anspruch 4, dadurch gekennzeichnet, dass die Schenkel (53, 54) jedes Handgriffes mit einer Wulst (530, 540) nahe ihres Schwenkpunktes versehend sind.

6. Handkoffer nach Anspruch 5, dadurch gekennzeichnet, dass die Seitenwände der Ausnehmung (50) wenigstens eine Auskehlung aufweisen, deren Abmessungen denjenigen der Wulst (530, 540) entsprechen, um den Handgriff in seiner Ausnehmung in eingeklappter Stellung zu halten.
